# FASCICULE DE BREVET EUROPEEN

(11) **EP 3 002 639 B1**
(45) Date de publication et mention de la délivrance du brevet: **31.01.2018**
(21) Numéro de dépôt: 14187235.8
(22) Date de dépôt: 01.10.2014
(51) Int. Cl.: G04B 37/00

(54) **Lunette de montre musicale à performance acoustique améliorée**
Spieluhrlunette mit verbesserter akustischer Leistung
Musical watch bezel with improved acoustic performance

(43) Date de publication de la demande: 06.04.2016
(73) Titulaire: Montres Breguet SA, 1344 L'Abbaye (CH)
(72) Inventeur: Kadmiri, Younes, 25660 Morre (FR); Sarchi, Davide, 1020 Renens (CH); Karapatis, Polychronis (Nakis), 1324 Premier (CH)
(74) Mandataire: Giraud, Eric

(56) Documents cités:
- EP-A1- 2 228 693
- WO-A1-00/36473
- CH-A2- 700 102
- CH-B1- 706 079

## Description

### Domaine de l'invention

L'invention concerne une lunette de montre pour montre musicale comportant au moins un timbre vibrant et résonant, où ladite lunette est agencée pour porter directement au moins un dit timbre ou constitue au moins un dit timbre.

L'invention concerne encore un ensemble glace-lunette comportant une telle lunette.

L'invention concerne encore une boîte de montre musicale comportant un tel ensemble comportant au moins un timbre et comportant une carrure laquelle comporte une surface principale de réception et une surface inférieure de réception.

L'invention concerne encore une montre musicale comportant une telle boîte.

L'invention concerne le domaine de l'habillage des montres, et, plus particulièrement, des boîtes pour mouvements comportant un mécanisme d'affichage sonore tel que sonnerie, réveil, boîte à musique, ou similaire.

### Arrière-plan de l'invention

Dans une montre musicale ou à sonnerie, le niveau acoustique est une préoccupation constante, puisqu'il s'agit d'assurer un signal sonore d'intensité suffisante pour être bien perçu par l'utilisateur, tout en garantissant une pureté de son au niveau de cette complication.

Le niveau acoustique peut être amélioré par l'utilisation d'éléments d'habillage additionnels. Le contenu fréquentiel du son produit par une montre à sonnerie doit être riche dans un intervalle de fréquences entre 1 kHz et 6 kHz.

Les éléments d'habillage traditionnels ne permettent pas un rayonnement efficace dans cette bande, tandis que le rayonnement à plus haute fréquence, typiquement à plus de 6 kHz, ne pose généralement pas de problèmes.

Un élément rayonnant peut être en mesure de rayonner dans la bande de fréquences 1-6 kHz uniquement si des contraintes géométriques et dimensionnelles très strictes sont respectées, et notamment une faible rigidité et/ou une faible épaisseur, ou encore la présence de surfaces ajourées.

Ces contraintes sont généralement en contradiction avec les règles de construction mécanique horlogère, qui ont pour objet de garantir l'étanchéité, notamment à la poussière et à l'eau, et la résistance mécanique d'une montre aux chocs et aux pressions extérieures importantes, dues, par exemple, à une immersion à grande profondeur, de façon à assurer le maintien et la protection du mouvement horloger.

On connaît des solutions visant à intégrer directement des éléments de génération du son aux composants d'habillage, pour faciliter la transmission des vibrations. Toutefois, ces solutions ne peuvent apporter qu'une faible amélioration si ces composants d'habillage ne sont pas libres de vibrer selon leurs modes propres.

Le brevet EP 2 367 079 B1 du même demandeur décrit une solution visant à permettre la vibration libre de la glace selon ses modes propres de vibration. Cette solution est acoustiquement efficace, mais de réalisation délicate et nécessitant un personnel de haute qualification. Les premières vibrations de la glace (de fréquence plus faible) correspondent à une source de son dipolaire, qui est efficace surtout au-delà de 5 kHz.

Le document CH700102 A2 au nom de FREDERIC PIGUET décrit une boîte de montre avec un timbre et un porte-timbre venant de matière directement avec la carrure ou le fond de la boîte.

Le document WO00/36473 au nom de BUENTER- SANZ- MULET décrit une boîte comportant une chambre intérieure étanche contenant le mouvement et le mécanisme acoustique, et une chambre extérieure laquelle comporte une ouverture communiquant avec l'extérieur de la montre. Ces deux chambres sont séparées par une paroi étanche agencée pour transmettre les ondes sonores vers la chambre extérieure.

Le document EP2228693A1 au nom de ROTH & GENTA- BULGARI décrit un porte-timbre fixé à la glace, au travers d'au moins un trou de la glace. Un sabot est agencé pour porter les timbres.

Le document CH706079B1 au nom de RICHEMONT décrit un boîtier étanche, un dispositif sonore avec un ensemble oscillant comportant un premier organe vibrant placé à l'intérieur du boîtier étanche, et un mécanisme d'excitation pour mettre en vibration le premier organe vibrant. L'ensemble oscillant comporte un deuxième organe vibrant placé à l'extérieur du boîtier étanche, et lié au premier organe vibrant par une partie médiane de l'ensemble oscillant qui traverse le boîtier étanche, la vibration étant transmise du premier au deuxième organe vibrant de façon à émettre un son audible à l'extérieur du boîtier étanche.

### Résumé de l'invention

L'invention se propose d'améliorer encore la réponse en fréquence.

L'invention améliore le niveau acoustique d'une montre musicale, notamment sur la bande fréquentielle de 1 à 6 kHz, tout en assurant, d'une part un assemblage simple et étanche du système glace-lunette, et d'autre part une très bonne résistance aux chocs. L'invention propose un système mécanique qui permet à un ensemble intégré, formé par la lunette et la glace supérieure, de vibrer librement selon ses propres modes propres, efficaces acoustiquement.

A cet effet, l'invention concerne une lunette de montre selon la revendication 1.

L'invention concerne encore un ensemble glace-lunette comportant une telle lunette, caractérisée que ledit ensemble glace-lunette comporte une glace en appui sur une surface de réception que comporte ladite lunette, et un deuxième joint torique d'étanchéité entre ladite lunette et ladite glace, et en ce que ledit ensemble glace-lunette porte au moins un timbre.

L'invention concerne encore une boîte de montre musicale comportant un tel ensemble comportant au moins un timbre et comportant une carrure laquelle comporte une surface principale de réception et une surface inférieure de réception, caractérisée en ce que ladite boîte de montre porte, ou bien une telle lunette portant au moins un timbre, ou bien un tel ensemble glace-lunette, avec ladite lunette en appui indirect sur ladite surface principale de réception par l'intermédiaire d'un premier joint torique d'étanchéité, et en ce que ladite carrure et ladite lunette sont maintenues solidairement par la coopération de moyens de fixation que comporte ladite lunette et de moyens complémentaires de fixation que comporte ladite carrure, dans une position où, à l'état libre de ladite lunette en l'absence d'autre pression que la pression atmosphérique, ladite lunette est distante de ladite surface principale de réception d'une valeur correspondant à un jeu prédéterminé et non nul.

L'invention concerne encore une montre musicale comportant une telle boîte.

### Description sommaire des dessins

D'autres caractéristiques et avantages de l'invention apparaîtront à la lecture de la description détaillée qui va suivre, en référence aux dessins annexés, où :
- les figures 1A et 1B représentent, de façon schématisée et en perspective de dessus et de dessous, une lunette de montre musicale selon l'invention ;
- la figure 2A représente, de façon schématisée, partielle et en coupe, et avec deux détails en loupe en figures 2B et 2C, une boîte de montre musicale comportant un ensemble glace-lunette selon l'invention ;
- la figure 3 est un diagramme illustrant, en fonction de la fréquence en abscisse, en ordonnée l'accélération axiale de la glace lors d'une vibration harmonique pour un habillage avec une lunette classique (en trait pointillé) et pour le système lunette-glace avec lunette désolidarisée selon l'invention (en trait continu) ;
- la figure 4 est un schéma-bocs représentant une montre musicale équipée d'une boîte selon l'invention.

### Description détaillée des modes de réalisation préférés

L'invention concerne le domaine de l'habillage des montres, et, plus particulièrement, des boîtes pour mouvements comportant un mécanisme d'affichage sonore tel que sonnerie, réveil, boîte à musique, ou similaire.

On appelle ci-après indifféremment « montre musicale » les montres équipées de tout type d'affichage sonore.

On appelle ici « tore » un solide fermé, non nécessairement régulier, développé autour d'un axe, et se développant de part et d'autre d'une surface sensiblement plane, ou cylindrique, ou paraboloïde, ou ellipsoïde, ou hyperboloïde, ou similaire. Un tel tore peut être constitué par un anneau, ou par un volume de révolution, ou encore par un solide gauche. Le plan sur lequel les projections dudit tore ont les plus grandes dimensions est dénommé ici « plan de tore ». On appelle, selon la même logique, « torique » une surface qui décrit le tour d'un tel tore.

Ces mécanismes d'affichage sonore comportent un ou plusieurs éléments vibrants et résonnants, tels que timbres, gongs, cloches, lames, claviers. La présente description généralise sous le nom de « timbre » un tel élément vibrant et résonant.

De façon classique, une boîte de montre 10 comporte une carrure 4 qui porte un ou plusieurs timbres 6, une lunette 1 est assemblée sur la carrure 4, et sert d'appui à une glace 2 qui transmet la vibration sonore vers le milieu extérieur.

L'invention concerne une lunette 1 de montre pour montre musicale 100 comportant au moins un timbre 6. Selon l'invention, la lunette 1 est agencée pour porter directement au moins un tel timbre 6, ou constitue au moins un tel timbre 6.

Pour améliorer la performance acoustique, la lunette de montre 1 porte ainsi directement au moins un timbre 6, et de préférence la totalité des timbres constituant les moyens d'affichage sonore.

Dans un mode de réalisation particulier, la lunette est réalisée de façon monobloc avec au moins un timbre. Plus particulièrement, la lunette 1 est monobloc avec tous les timbres 6 que comporte une montre musicale 100. Selon l'invention la lunette 1 comporte au moins un rehaut 14 pour la fixation directe d'un timbre 6.

Selon l'invention, et tel qu'illustré par les figures 1A à 2C, la lunette 1 comporte un tore 18 comportant une surface de réception 19 agencée pour recevoir une glace de montre 2.

Ce tore 18 comporte au moins une patte 11 fine qui s'étend sensiblement perpendiculairement au plan du tore 18, et du côté du tore 18 opposé au côté porteur de la surface de réception 19.

Cette au moins une patte 11 comporte, au niveau d'une extrémité distale massive 13, au moins une face d'appui 15, notamment mais non limitativement une face d'appui distale, qui est agencée pour coopérer en appui de butée sur une structure, notamment une carrure 4, et des moyens de fixation 17, tels qu'un taraudage, agencés pour la fixation rigide de la au moins une patte 11 par sa au moins une face d'appui 15 sur une structure. Cette fixation rigide est combinée avec un appui ou avec un pincement. Notamment une telle patte 11 peut être prise en sandwich latéralement, et maintenue fermement dans cette position. Les moyens de fixation 17 sont conçus pour coopérer avec des moyens de fixation complémentaire 47, tels qu'une vis visible en figure 2C.

De façon plus générale, cette au moins une patte 11 comporte au moins une surface d'appui de butée.

De préférence, la lunette 1 comporte une pluralité de telles pattes 11 s'étendant selon des directions sensiblement parallèles les unes aux autres et comportant des faces d'appui 15 parallèles ou coplanaires.

Dans la variante particulière et non limitative illustrée par les figures, la lunette 1 comporte trois dites pattes 11 s'étendant selon des directions parallèles les unes aux autres et comportant des faces d'appui distales 15 coplanaires.

De façon avantageuse, chaque dite patte 11 comporte, entre le tore 18 et son extrémité distale massive 13, une lame fine médiane 12 élastique, plus souple que l'extrémité distale massive 13, cette lame fine 12 s'étendant selon une direction sensiblement perpendiculaire au plan du tore 18.

De façon préférée, la lunette 1 comporte, du côté du tore 18 opposé au côté porteur de la surface de réception 19, une surface principale d'appui 150 qui est agencée pour coopérer en appui de butée avec une structure, notamment une carrure 4, et une gorge torique 151 dans laquelle est logé un premier joint torique d'étanchéité 51.

Ce premier joint torique d'étanchéité 51 est saillant par rapport à la surface principale d'appui 150 ou au moins tangent avec elle, du côté du tore 18 opposé au côté porteur de la surface de réception 19, dans toutes les positions d'écrasement du premier joint torique d'étanchéité 51.

Dans une variante, le premier joint torique d'étanchéité 51 est remplacé ou complété par une membrane élastique, ou encore par une plaque avec des trous de taille micrométrique.

De façon avantageuse, la lunette est en alliage d'or ou/et de platine. Elle peut encore être en bronze, en alliage de titane, ou dans certaines nuances d'acier inoxydable.

L'invention concerne encore un ensemble glace-lunette 3 comportant une telle lunette 1. Cet ensemble glace-lunette 3 comporte une glace 2 en appui sur une surface de réception 19 que comporte la lunette 1, et un deuxième joint torique d'étanchéité 52, ou une membrane élastique, ou une plaque avec des trous de taille micrométrique, entre la lunette 1 et la glace 2, et cet ensemble glace-lunette 3 porte au moins un timbre 6. Cet ensemble glace-lunette 3 est parfaitement autonome, et porte seul l'élément rayonnant.

L'invention concerne encore une boîte de montre musicale 10 comportant au moins un timbre 6 et comportant une carrure 4.

Cette carrure 4 comporte une surface principale de réception 40 et une surface inférieure de réception 45, laquelle est agencée pour coopérer en appui de butée avec la ou les faces d'appui distales 15 des pattes 11.

La boîte de montre 10 porte, ou bien une telle lunette 1 portant au moins un timbre 6, ou bien un tel ensemble glace-lunette 3, avec la lunette 1 en appui indirect sur la surface principale de réception 40 par l'intermédiaire d'un premier joint torique d'étanchéité 51.

Et la carrure 4 et la lunette 1 sont maintenues solidairement par la coopération de moyens de fixation 17 que comporte la lunette 1 et de moyens complémentaires de fixation 47 que comporte la carrure 4, dans une position où, à l'état libre de la lunette 1 en l'absence d'autre pression que la pression atmosphérique, la lunette 1 est distante de la surface principale de réception 40 d'une valeur correspondant à un jeu J prédéterminé et non nul.

De préférence, la lunette 1 comporte au moins une telle patte 11, laquelle patte 11 comporte une lame fine médiane 12 élastique.

Et le jeu J est calculé en fonction de la surpression maximale prévue sur la lunette 1 pour que, en cas de surpression maximale sur la lunette 1 ou en cas de choc, chaque telle lame fine médiane 12 reste dans le domaine de déformation élastique, sous l'effet d'un appui direct entre la lunette 1 et la surface principale de réception 40 lors de l'écrasement complet du premier joint torique d'étanchéité 51, prévenant ainsi toute déformation plastique irréversible de la lame fine médiane 12.

L'invention concerne encore une montre musicale 100 comportant une telle boîte 10.

Dans la construction innovante proposée, la glace supérieure 2 est chassée dans la lunette 1, ou encore collée sur une surface de réception 19 de la lunette 1, ou encore soudée, notamment de manière traditionnelle. La lunette 1 est ensuite vissée à la carrure 4 par l'intermédiaire d'au moins une patte 11. Dans la réalisation préférée illustrée par les figures 1A et 1B, la lunette comporte trois fines pattes 11. Dans une réalisation particulière, l'ensemble glace-lunette 3 est monobloc. Dans une réalisation particulière, l'ensemble glace-lunette 3 est en saphir.

Par rapport à un système lunette-glace classique complètement solidarisé à la boîte par une liaison sur tout le pourtour de la lunette, la fixation réalisée par trois fines pattes 11 est ici dite « désolidarisée », et permet de :
- abaisser les fréquences propres de l'ensemble mécanique solidarisé lunette-glace 3;
- sélectionner des modes propres de vibration quasiment mono-polaires, c'est-à-dire correspondant à une vibration concorde de toute la surface de la glace 2.

Le nombre de pattes 11, leurs épaisseurs et leurs longueurs et les matériaux constitutifs sont des paramètres qui permettent de modifier la bande de fréquences de rayonnement efficace du système. Selon l'invention la lunette 1 présente un rehaut 14 sur lequel vient se fixer le timbre 6, ou l'élément générateur de vibrations d'une montre à sonnerie (par exemple, les timbres d'une répétition-minutes ou encore un clavier d'une montre musicale), ce qui garantit un transfert vibratoire optimal entre la source vibratoire et l'élément rayonnant, sans que la solidarisation de la source vibratoire n'affecte les modes de vibration due l'ensemble lunette-glace 3.

En fait, d'un point de vue vibratoire, l'ensemble lunette-glace 3 est quasiment découplé du reste de l'habillage, qui reste donc quasiment immobile lors de la vibration de l'ensemble lunette-glace 3.

A la différence d'un système à lunette ou glace rayonnante ou d'un système traditionnel, pour lequel la vibration rayonnante est assurée par la vibration individuelle de la glace, qui joue donc le double rôle de réactance (ressort de rappel) et d'impédance mécanique (inertie), pour l'ensemble lunette-glace 3.désolidarisé objet de la présente invention, le rôle de ressort de rappel est joué par les fines pattes 11 de fixation de la lunette 1, tandis que la glace 2 joue uniquement le rôle d'inertie du système mécanique: son mouvement de type piston crée une source acoustique mono-polaire, et permet de générer une onde acoustique très efficace en termes de perception sonore.

La figure 2 représente l'assemblage de la lunette 1 dite désolidarisée sur la carrure 4.

Le jeu J entre la lunette et la carrure est une caractéristique essentielle de l'invention, et est nécessaire pour garantir la mobilité complète de la lunette 1. Ce jeu J est aussi dimensionné pour qu'en cas de chocs extrêmes, la lunette 1 s'appuie sur le pourtour de la carrure 4, pour éviter que les fines pattes 11 se déforment trop et plastifient.

Pour cette solution de construction, l'étanchéité est assurée jusqu'à 3 bar, puisque l'augmentation de la pression externe augmente l'adhésion des parois de la lunette 1 et de la carrure 4 de la boîte 10 contre le premier joint torique d'étanchéité 51.

La figure 3 illustre, en fonction de la fréquence, l'accélération axiale de la glace 2 lors d'une vibration harmonique simulée pour un habillage avec lunette standard (en trait pointillé) et pour l'ensemble lunette-glace 3 avec lunette 1 désolidarisée selon l'invention (en trait continu).

Les simulations par éléments finis permettent de dimensionner le système mécanique solidarisé de la glace-lunette ainsi que le transfert de vibration entre ce système et le reste de l'habillage. La figure 3 représente les réponses en fréquence de l'accélération vibratoire (hors plan de la montre) de deux habillages composés d'une part d'une lunette 1 désolidarisée (en trait continu) et d'autre part une lunette standard clipée sur la carrure (en trait pointillé). Les deux habillages sont similaires en termes d'encombrement et résistance aux chocs. D'après ce graphique, le premier mode propre d'un habillage constitué d'une lunette standard a une fréquence de 12 kHz. Celui composé d'une lunette 1 désolidarisée a des modes propres dans la bande de fréquences comprises entre 2 et 10 kHz et notamment trois fréquences là où la sensibilité de l'oreille est maximale, au-dessus de 2 kHz et en dessous de 6 kHz.

L'habillage comportant un ensemble lunette-glace 3 avec lunette 1 désolidarisée possède une réponse vibratoire supérieure à celle d'un habillage standard dans la bande fréquentielle 2-10 kHz ce qui permet de garantir un rayonnement acoustique efficace de la sonnerie.

De plus, la présence de plusieurs résonances (pics) permet l'accordage simultané de plusieurs partiels d'un timbre ou de plusieurs lames d'un clavier. Par contre, ce système vibre moins pour les fréquences supérieures à 13 kHz ce qui est bénéfique car généralement le bruit engendré par le mécanisme de sonnerie possède des composantes large bande à très hautes fréquences : le système lunette-glace avec lunette désolidarisée est capable de filtrer le bruit du mécanisme et en empêcher le rayonnement.

L'invention présente de nombreux avantages :
- amélioration du niveau acoustique dans la bande de fréquences entre 1 kHz et 6 kHz.
- possibilité de définir la typologie de la source acoustique, par exemple activation d'une source quasi-monopolaire du son (vibration de la lunette-glace en mode piston).
- rayonnement multi-partiels.
- amélioration du transfert vibratoire entre l'élément générateur de vibration et l'élément rayonnant. Cette solution permet de fixer l'élément vibrant directement sur l'élément rayonnant, sans affecter les modes de vibration de la lunette-glace.
- système permettant de conserver l'étanchéité de la montre musicale et de garantir une résistance mécanique suffisante pour éviter la détérioration du mouvement de sonnerie sous une pression extérieure.
- possibilité de diminuer le bruit du mécanisme de sonnerie composé de hautes fréquences (supérieures à 13 kHz).
- possibilité d'une réalisation monobloc.

## Revendications

1. Lunette (1) de montre pour montre musicale (100) comportant au moins un timbre (6) vibrant et résonant, où ladite lunette (1) est agencée pour porter directement au moins un dit timbre (6) ou constitue au moins un dit timbre (6), ladite lunette (1) comportant au moins un rehaut (14) pour la fixation directe d'un timbre (6), **caractérisée en ce que** ladite lunette (1) comporte un tore (18) comportant une surface de réception (19) agencée pour recevoir une glace de montre (2), et comporte au moins une patte (11) fine, saillante par rapport audit tore (18) et s'étendant au-delà dudit tore (18) selon la direction axiale (A) dudit tore (18), et s'étendant sensiblement perpendiculairement au plan dudit tore (18) et du côté dudit tore (18) opposé au côté porteur de ladite surface de réception (19), ladite au moins une patte (11) comportant, au niveau d'une extrémité distale massive (13), au moins une face d'appui (15) agencée pour coopérer en appui de butée sur une structure, et des moyens de fixation (17) agencés pour la fixation rigide de ladite au moins une patte (11) par sa dite au moins une face d'appui (15) appuyée ou pincée sur une structure.

2. Lunette (1) selon la revendication 1, **caractérisée en ce que** ladite lunette (1) comporte une pluralité de dites pattes (11) s'étendant selon des directions sensiblement parallèles les unes aux autres et comportant des dites faces d'appui (15) parallèles ou coplanaires.

3. Lunette (1) selon l'une des revendications 1 à 2, **caractérisée en ce que** ladite lunette (1) comporte trois dites pattes (11) s'étendant selon des directions parallèles les unes aux autres et comportant des dites faces d'appui distales (15) coplanaires.

4. Lunette (1) selon l'une des revendications 1 à 3, **caractérisée en ce que** chaque dite patte (11) comporte, entre ledit tore (18) et ladite extrémité distale massive (13), une lame fine médiane (12) élastique, plus souple que ladite extrémité distale massive (13), ladite lame fine (12) s'étendant selon une direction sensiblement perpendiculaire au plan dudit tore (18).

5. Lunette (1) selon l'une des revendications 1 à 4, **caractérisée en ce que** ladite lunette (1) comporte, du côté dudit tore (18) opposé au côté porteur de ladite surface de réception (19), une surface principale d'appui (150) agencée pour coopérer en appui de butée avec une structure, et une gorge torique (151) dans laquelle est logé un premier joint torique d'étanchéité (51) lequel est saillant par rapport à ladite surface principale d'appui (150) ou au moins tangent avec elle, du côté dudit tore (18) opposé au côté porteur de ladite surface de réception (19), dans toutes les positions d'écrasement dudit premier joint torique d'étanchéité (51).

6. Lunette (1) selon l'une des revendications 1 à 5, **caractérisée en ce que** ladite lunette (1) est réalisée de façon monobloc avec au moins un dit timbre (6).

7. Lunette (1) selon l'une des revendications 1 à 6, **caractérisée en ce que** ladite lunette (1) est en alliage d'or ou/et de platine.

8. Ensemble glace-lunette (3) comportant une lunette (1) selon une des revendications 1 à 7, **caractérisée** que ledit ensemble glace-lunette (3) comporte une glace (2) en appui sur une surface de réception (19) que comporte ladite lunette (1), et un deuxième joint torique d'étanchéité (52) entre ladite lunette (1) et ladite glace (2), et en ce que ledit ensemble glace-lunette (3) porte au moins un timbre (6).

9. Boîte de montre musicale (10) comportant au moins un timbre (6) et comportant une carrure (4) laquelle comporte une surface principale de réception (40) et une surface inférieure de réception (45), **caractérisée en ce que** ladite boîte de montre (10) porte, ou bien une lunette (1) selon l'une des revendications 1 à 7 portant au moins un timbre (6), ou bien un ensemble glace-lunette (3) selon la revendication 8, avec ladite lunette (1) en appui indirect sur ladite surface principale de réception (40) par l'intermédiaire d'un premier joint torique d'étanchéité (51), et **en ce que** ladite carrure (4) et ladite lunette (1) sont maintenues solidairement par la coopération de moyens de fixation (17) que comporte ladite lunette (1) et de moyens complémentaires de fixation (47) que comporte ladite carrure (4), dans une position où, à l'état libre de ladite lunette (1) en l'absence d'autre pression que la pression atmosphérique, ladite lunette (1) est distante de ladite surface principale de réception (40) d'une valeur correspondant à un jeu (J) prédéterminé et non nul.

10. Boîte de montre musicale (10) selon la revendication 9, **caractérisée en ce que** ladite boîte (10) comporte une lunette (1) selon l'une des revendications 1 à 7, **caractérisée en ce que** ladite patte (11) comporte une lame fine médiane (12) élastique, et **en ce que** ledit jeu (J) est calculé en fonction de la surpression maximale prévue sur ladite lunette (1) pour que, en cas de surpression maximale sur ladite lunette (1) ou en cas de choc, chaque dite lame fine médiane (12) reste dans le domaine de déformation élastique, sous l'effet d'un appui direct entre ladite lunette (1) et ladite surface principale de réception (40) lors de l'écrasement complet dudit premier joint torique d'étanchéité (51), prévenant toute déformation plastique irréversible de ladite lame fine médiane (12).

11. Boîte de montre musicale (10) selon la revendication 9 ou 10, **caractérisée en ce que** ladite lunette (1) est monobloc avec tous les dits timbres (6) que comporte ladite montre musicale (100).

12. Montre musicale (100) comportant une dite boîte (10) selon l'une des revendications 9 à 11.

## Patentansprüche

1. Uhrenlünette (1) für eine Musikuhr (100), umfassend mindestens eine schwingungsfähige und resonanzgebende Tonfeder (6), wobei die Lünette (1) dafür ausgelegt ist, mindestens eine solche Tonfeder (6) direkt zu tragen, oder mindestens eine solche Tonfeder (6) bildet, wobei die Lünette (1) mindestens einen Höhenring (14) für die direkte Befestigung einer Tonfeder (6) aufweist, **dadurch gekennzeichnet, dass** die Lünette (1) einen Ringkörper (18) umfasst, der eine Aufnahmefläche (19) aufweist, die dafür ausgelegt ist, ein Uhrenglas (2) aufzunehmen, und mindestens eine dünne Lasche (11) aufweist, die von dem Ringkörper (18) vorsteht und sich in axialer Richtung (A) des Ringkörpers (18) über den Ringkörper (18) hinaus erstreckt und sich im Wesentlichen senkrecht zu der Ebene des Ringkörpers (18) und auf Seiten des Ringkörpers (18) gegenüber der Seite, die die Aufnahmefläche (19) trägt, erstreckt, wobei die mindestens eine Lasche (11) auf Höhe eines massiven distalen Endes (13) mindestens eine Abstützfläche (15), die dafür ausgelegt ist, mit einer Struktur in abstützendem Anschlag zusammenzuwirken, und Befestigungsmittel (17) umfasst, die für die starre Befestigung der mindestens einen Lasche (11) über ihre mindestens eine Abstützfläche (15), die auf einer Struktur abgestützt oder festgeklemmt ist, ausgelegt sind.

2. Lünette (1) nach Anspruch 1, **dadurch gekennzeichnet, dass** die Lünette (1) eine Mehrzahl von Laschen (11) umfasst, die sich in zueinander im Wesentlichen parallelen Richtungen erstrecken und parallele oder koplanare Abstützflächen (15) aufweisen.

3. Lünette (1) nach einem der Ansprüche 1 bis 2, **dadurch gekennzeichnet, dass** die Lünette (1) drei Laschen (11) umfasst, die sich in zueinander parallelen Richtungen erstrecken und koplanare distale Abstützflächen (15) aufweisen.

4. Lünette (1) nach einem der Ansprüche 1 bis 3, **dadurch gekennzeichnet, dass** jede Lasche (11) zwischen dem Ringkörper (18) und dem massiven distalen Ende (13) ein elastisches dünnes Mittelplättchen (12) aufweist, das nachgiebiger als das massive distale Ende (13) ist, wobei sich das dünne Plättchen (12) in einer zu der Ebene des Ringkörpers (18) im Wesentlichen senkrechten Richtung erstreckt.

5. Lünette (1) nach einem der Ansprüche 1 bis 4, **dadurch gekennzeichnet, dass** die Lünette (1) auf der Seite des Ringkörpers (18) gegenüber der Seite, die die Aufnahmefläche (19) trägt, eine Hauptabstützfläche (150) umfasst, die dafür ausgelegt ist, mit einer Struktur in abstützendem Anschlag zusammenzuwirken, und eine torusförmige Kehle (151), in der eine erste O-Ring-Dichtung (51) aufgenommen ist, die auf der Seite des Ringkörpers (18) gegenüber der Seite, die die Aufnahmefläche (19) trägt, in allen zusammengedrückten Positionen der ersten O-Ring-Dichtung (51) von der Hauptabstützfläche (150) vorsteht oder hierzu zumindest tangential ist.

6. Lünette (1) nach einem der Ansprüche 1 bis 5, **dadurch gekennzeichnet, dass** die Lünette (1) einteilig mit mindestens einer Tonfeder (6) ausgebildet ist.

7. Lünette (1) nach einem der Ansprüche 1 bis 6, **dadurch gekennzeichnet, dass** die Lünette (1) aus einer Gold- und/oder Platinlegierung hergestellt ist.

8. Glas-Lünetten-Anordnung (3), umfassend eine Lünette (1) nach einem der Ansprüche 1 bis 7, **dadurch gekennzeichnet, dass** die Glas-Lünetten-Anordnung (3) ein Glas (2), das sich auf einer Aufnahmefläche (19) abstützt, die die Lünette (1) aufweist, und eine zweite O-Ring-Dichtung (52) zwischen der Lünette (1) und dem Glas (2) umfasst und dass die Glas-Lünetten-Anordnung (3) mindestens eine Tonfeder (6) trägt.

9. Musikuhrengehäuse (10), umfassend mindestens eine Tonfeder (6) und einen Mittelteil (4), der eine Hauptaufnahmefläche (40) und eine untere Aufnahmefläche (45) aufweist, **dadurch gekennzeichnet, dass** das Uhrengehäuse (10) entweder eine Lünette (1) nach einem der Ansprüche 1 bis 7, die mindestens eine Tonfeder (6) trägt, oder eine Glas-Lünetten-Anordnung (3) nach Anspruch 8 trägt, wobei sich die Lünette (1) auf der Hauptaufnahmefläche (40) indirekt über eine erste O-Ring-Dichtung (51) abstützt, und dass der Mittelteil (4) und die Lünette (1) fest aneinander gehalten werden durch Zusammenwirkung von Befestigungsmitteln (17), die die Lünette (1) aufweist, und von komplementären Befestigungsmitteln (47), die der Mittelteil (4) aufweist, in einer Position, in der im freien Zustand der Lünette (1) bei Abwesenheit jeglichen Drucks außer dem Atmosphärendruck die Lünette (1) von der Hauptaufnahmefläche (40) um einen Wert beabstandet ist, der einem vorgegebenen Spiel (J) entspricht und von null verschieden ist.

10. Musikuhrengehäuse (10) nach Anspruch 9, **dadurch gekennzeichnet, dass** das Gehäuse (10) eine Lünette (1) nach einem der Ansprüche 1 bis 7 umfasst, **dadurch gekennzeichnet, dass** die Lasche (11) ein elastisches dünnes Mittelplättchen (12) aufweist und dass das Spiel (J) abhängig von dem maximalen Überdruck, der auf die Lünette (1) ausgeübt wird, berechnet wird, damit im Fall des maximalen Überdrucks auf die Lünette (1) oder im Fall eines Stoßes jedes dünne Mittelplättchen (12) im Bereich der elastischen Verformung unter der Wirkung einer direkten Abstützung zwischen der Lünette (1) und der Hauptaufnahmefläche (40) bei vollständigem Zusammendrücken der ersten O-Ring-Dichtung (51) bleibt, wodurch jede irreversible plastische Verformung des dünnen Mittelplättchens (12) verhindert wird.

11. Musikuhrengehäuse (10) nach Anspruch 9 oder 10, **dadurch gekennzeichnet, dass** die Lünette (1) einteilig mit allen Tonfedern (6), die die Musikuhr (100) aufweist, ausgebildet ist.

12. Musikuhr (100), die ein Gehäuse (10) nach einem der Ansprüche 9 bis 11 umfasst.

## Claims

1. Watch bezel (1) for a musical watch (100) including at least one vibrating resonant gong (6), wherein said watch bezel (1) is arranged to directly carry at least one said gong (6) or forms at least one said gong (6), said watch bezel (1) including at least one flange (14) for direct attachment of a gong (6),
**characterized in that** said watch bezel (1) includes a toroid (18) including a receiving surface (19) arranged to receive a watch glass (2) and includes at least one thin lug (11) projecting with respect to said toroid (18) and extending beyond said toroid (18) in the axial direction (A) of said toroid (18), and extending substantially perpendicular to the plane of said toroid (18) and on the side of said toroid (18) opposite to the side carrying said receiving surface (19), said at least one lug (11) including, at a solid distal end (13), at least one bearing face (15) arranged to cooperate in abutment on a structure, and securing means (17) arranged for the rigid attachment of said at least one lug (11) by said at least one bearing face (15) thereof pressed or clamped onto a structure.

2. Watch bezel (1) according to claim 1, **characterized in that** said watch bezel (1) includes a plurality of said lugs (11) extending in directions substantially parallel to each other and including said parallel or coplanar bearing faces (15).

3. Watch bezel (1) according to claim 1 or claim 2, **characterized in that** said watch bezel (1) includes a three said lugs (11) extending in directions parallel to each other and including said distal coplanar bearing faces (15).

4. Watch bezel (1) according to any of claims 1 to 3, **characterized in that** each said lug (11) includes, between said toroid (18) and said solid distal end (13), a thin median resilient strip (12), which is more flexible than said solid distal end (13), said thin strip (12) extending in a direction substantially perpendicular to the plane of said toroid (18).

5. Watch bezel (1) according to any of claims 1 to 4, **characterized in that** said watch bezel (1) includes, on the side of said toroid (18) opposite to the side carrying said receiving surface (19), a main bearing surface (150) arranged to cooperate in abutment with a structure, and a toric groove (151) which houses a first O-ring sealing gasket (51), which protrudes with respect to said main bearing surface (150) or is at least tangent therewith, on the side of said toroid (18) opposite to the side carrying said receiving surface (19), in every compressed position of said first O-ring sealing gasket (51).

6. Watch bezel (1) according to any of claims 1 to 5, **characterized in that** said watch bezel (1) is made in one piece with at least one said gong (6).

7. Watch bezel (1) according to any of claims 1 to 6, **characterized in that** said watch bezel (1) is made of gold and/or platinum alloy.

8. Glass/bezel assembly (3) including a watch bezel (1) according to any of claims 1 to 7, **characterized in that** said glass/bezel assembly (3) includes a glass (2) bearing on a receiving surface (19) included in said watch bezel (1), and a second O-ring sealing gasket (52) between said watch bezel (1) and said glass (2), and **in that** said glass/bezel (3) assembly carries at least one gong (6).

9. Musical watch case (10) including at least one gong (6) and including a case middle (4) which includes a main receiving surface (40) and a lower receiving surface (45), **characterized in that** said watch case (10) carries either a watch bezel (1) according to any of claims 1 to 7 carrying at least one gong (6), or a glass/bezel assembly (3) according to claim 8, with said watch bezel (1) bearing indirectly on said main receiving surface (40) by means of a first O-ring sealing gasket (51), and **in that** said case middle (4) and said watch bezel (1) are held secured to each other by the cooperation of securing means (17) included in said watch bezel (1) and complementary securing means (47) included in said case middle (4), in a position where, in the free state of said watch bezel (1) and with no pressure other than atmospheric pressure, said watch bezel (1) is at a distance from said main receiving surface (40) having a value corresponding to a predetermined and non-zero play (J).

10. Musical watch case (10) according to claim 9, **characterized in that** said case (10) comprises a watch bezel (1) according to any of claims 1 to 7, **characterized in that** said lug (11) includes a thin median resilient strip (12), and **in that** said play (J) is calculated as a function of the maximum anticipated excess pressure on said watch bezel (1) so that, in the event of maximum excess pressure on said watch bezel (1) or in the event of a shock, each said thin median strip (12) remains within the elastic deformation range, under the effect of direct abutment between said watch bezel (1) and said main receiving surface (40) when said first O-ring sealing gasket (51) is completely compressed, preventing any irreversible plastic deformation of said thin median strip (12).

11. Musical watch case (10) according to claim 9 or claim 10, **characterized in that** said watch bezel (1) is made in one piece with all said gongs (6) included in said musical watch (100).

12. Musical watch (100) including one said watch case (10) according to any of claims 9 to 11.
